# EUROPÄISCHE PATENTSCHRIFT

(11) **EP 2 322 745 B1**
(45) Veröffentlichungstag und Bekanntmachung des Hinweises auf die Patenterteilung: **27.01.2016**
(21) Anmeldenummer: 10190488.6
(22) Anmeldetag: 09.11.2010
(51) Int. Cl.: E05C 19/02, A47B 88/04

(54) **Vorrichtung zum Öffnen eines beweglichen Möbelteils**
Device for opening a movable furniture part
Dispositif destiné à ouvrir une pièce de meuble mobile

(30) Priorität: 13.11.2009 DE 202009013733 U
(43) Veröffentlichungstag der Anmeldung: 18.05.2011
(73) Patentinhaber: Paul Hettich GmbH & Co. KG, 32278 Kirchlengern (DE)
(72) Erfinder: Salomon, Stefan, 33649, Bielefeld (DE)
(74) Vertreter: Dantz, Jan Henning

(56) Entgegenhaltungen:
- EP-A1- 1 314 842
- EP-A1- 1 396 212
- EP-A1- 1 785 063
- WO-A1-2009/114885
- AT-U1- 8 730
- AT-U1- 9 114

## Beschreibung

Die vorliegende Erfindung betrifft eine Vorrichtung zum Öffnen eines gegenüber einem Möbelkorpus beweglichen Möbelteils gemäß dem Oberbegriff des Anspruchs 1 und 8 sowie ein Möbel.

Gattungsgemäße Öffnungsvorrichtungen für gegenüber einem Möbelkorpus bewegliche Möbelteile, insbesondere für Schubkästen oder Schwenktüren, sind in zahlreichen Ausführungen aus dem Stand der Technik bekannt. So werden insbesondere bei grifflosen Schubkästen oder Möbeltüren sogenannte Ausstoßvorrichtungen eingesetzt, die bewirken, dass der Schubkasten durch leichtes Drücken in Einschubrichtung teilweise geöffnet wird, um ein Eingreifen in den dann vorhandenen Spalt zwischen Schubkastenfront oder Tür und dem Korpus des Möbelstücks zu ermöglichen.

Nachteilig bei den herkömmlichen Systemen ist, dass die Auslösung der Ausstoßvorrichtung nur durch Drücken gegen die Frontblende in einem zentralen Bereich der Frontblende oder in Beschlagsnähe gut funktioniert. Ein Drücken der Schubkastenblende oder der Möbeltür im Außen-oder Randbereich der Frontblende bzw. der Tür kann jedoch dazu führen, dass entweder die Ausstoßvorrichtung gar nicht ausgelöst wird oder im Falle von mehreren in den Außenbereichen des Schubkastens oder der Möbeltür angeordneten Ausstoßvorrichtungen, dass nur die Ausstoßvorrichtung aktiviert wird, die dem Druckpunkt am Nächsten liegt. Dies kann beispielsweise durch eine Verkantung zur Verklemmung des Schubkastens im Möbelkorpus führen.

Aus der EP 1 314 842 A1 ist eine Öffnungsvorrichtung mit zwei miteinander gekoppelten Auslöse- und Antriebseinheiten mit einem Auslöseelement und einem Antriebselement bekannt, wobei durch Krafteinwirkung auf mindestens ein Auslöseelement ein Verriegelungselement zur Freigabe eines beweglichen Möbelteils entriegelbar ist. Sobald einer der Ausrückhebel durch Einschieben der Schublade mit seiner Fühlerrolle an einem Anschlag des Möbelkorpus zum Anliegen kommt, werden beide Ausrückhebel geringfügig verschwenkt, so dass der mit einer Klinke gekoppelte Ausrückhebel und damit die Schublade freigegeben und dadurch das Ausstoßen der Schublade ausgelöst wird.

Bei der in der EP 1 396 212 A1 offenbarten Öffnungsvorrichtung erfolgt das Einziehen eines Auszugsteils in ein Schrankelement und das Ausziehen des Auszugsteils aus dem Schrankelement durch zwei schwenkbar gelagerte Schwenkhebel mit einer Steuerkurve.

Aufgabe der vorliegenden Erfindung ist es daher, eine Vorrichtung zum Öffnen eines gegenüber einem Möbelkorpus beweglichen Möbelteils zu schaffen, mit der eine alternative Betätigung des beweglichen Möbelteils an einer beliebigen Stelle ermöglicht ist und gleichzeitig eine Verklemmung wirksam verhindert wird.

Die Aufgabe wird durch eine Vorrichtung zum Öffnen eines gegenüber einem Möbelkorpus beweglichen Möbelteils mit den Merkmalen der Ansprüche 1 und 8 sowie durch ein Möbel mit den Merkmalen des Anspruchs 10 gelöst.

Bei der mit mindestens zwei Ausstoßvorrichtungen versehenen Öffnungsvorrichtung sind die mindestens zwei Ausstoßvorrichtungen ausschließlich bei einem Anschlag mindestens zweier bewegungsabhängig miteinander gekoppelter Auslöseelemente auslösbar, wobei die Auslöseelemente über eine quer zur Ausstoßrichtung an der Rückwand des beweglichen Möbelteils oder an einer an dem Möbelkorpus befestigten Strebe oder an dem Möbelkorpus selbst axial rotierbar montierten Stange verbunden sind, wobei die Auslöseelemente im Sinne eines zweiarmigen Hebels verdrehsicher an der Stange befestigt sind. Dadurch ist sichergestellt, dass das bewegliche Möbelteil nicht in einer Schiefstellung in dem Möbelkorpus durch Auslösen der Ausstoßvorrichtung verklemmen kann, sondern dass das bewegliche Möbelteil vor dem Ausstoßvorgang, falls nötig, ausgerichtet wird und erst dann die Ausstoßvorrichtung ausgelöst wird.

Außerdem ist dadurch in mechanisch einfacher Weise eine Ausrichtung der Auslöseelemente zu den Kontaktstellen der Ausstoßvorrichtung/en bzw. dem Anschlag / den Anschlägen vor Auslösung der Ausstoßvorrichtung(en) gewährleistet. Wird als Druckpunkt zum Öffnen eines Schubkastens beispielsweise ein Punkt in der Nähe eines Seitenrands der Frontblende gewählt, so wird die Rückwand des Schubkastens zunächst gegen einen ersten Arm des Hebels gedrückt, der beim weiteren Einschieben des Schubkastens solange nach hinten ausweicht, bis der zweite Arm des Hebels mit der Rückseite des Schubkastens in Berührung kommt. In dieser Position ist der zweiarmige Hebel in seiner Position fixiert, so dass das weitere Einschieben des Schubkastens zu einer Auslösung der Ausstoßvorrichtung führt.

Vorteilhafte Ausgestaltungen der Erfindung sind Gegenstand der Unteransprüche.

Gemäß einer weiteren Ausführungsvariante sind mindestens zwei Ausstoßvorrichtungen an einer Frontseite des beweglichen Möbelteils gegenüber liegenden Rückseite des beweglichen Möbelteils voneinander beabstandet montiert, wobei aus den Ausstoßvorrichtungen Stößel hervorstehen, an die die Auslöseelemente anlegbar sind.

Alternativ sind die Ausstoßvorrichtungen an oder in den Seitenzargen des beweglichen Möbelteils montiert, wobei die Stößel der jeweiligen Ausstoßvorrichtungen über die an der Frontseite des beweglichen Möbelteils gegenüberliegenden Stirnseiten der Seitenzargen hervorstehen.

In einer alternativen Ausführungsvariante sind die beiden Ausstoßvorrichtungen an Seiteninnenwänden des Möbelkorpus voneinander beabstandet montiert.

Auch für die Auslöseelemente sind verschiedene Ausgestaltungen denkbar. So sind gemäß einer Ausführungsvariante die Auslöseelemente als auf die Stirnseiten der Stange aufgesteckte und sich radial in unterschiedliche Richtungen erstreckende Paddel ausgebildet. Die Paddel bilden dabei die beiden Arme des zweiarmigen Hebels.

Alternativ sind die Auslöseelemente zusammen mit der Stange als um die Stange verschwenkbare Wippe ausgebildet.

In einer nochmals weiteren Ausführungsvariante sind die Auslöseelemente als in ihrem Ursprung in einer Ebene, die durch die Bewegungsrichtung des bewegbaren Möbelteils und die Längsachse der Stange aufgespannt wird, drehbar montierte Winkelelemente ausgebildet, die an einem Ende mit der Stange verbunden sind, wobei die Stange axial verschiebbar montiert ist. Bei dieser Ausführungsvariante bildet die Ausstoßvorrichtung einen Teil der Stange, die sich beim Ausstoßvorgang verlängert und so die Winkelelemente gleichzeitig in Richtung des beweglichen Möbelteils dreht.

Um die Auslöseelemente bei verschiedenen Möbelteilbreiten optimal positionieren zu können, ist die Stange in der Ausführungsform gemäß Anspruch 8 längenverstellbar ausgebildet.

Gemäß einer nochmals alternativen Ausführungsvariante sind an der Stange endseitig Zahnräder aufgesteckt und die Auslöseelemente sind als in die Zahnräder übergreifende Gabelelemente mit jeweils einer an eine der Ausstoßvorrichtungen anlegbare Stirnseite ausgebildet, wobei die Innenseite jeweils eines der Gabelschenkel mit einer Verzahnung ausgebildet ist, so dass bei einer Drehung der Stange die Auslöseelemente in entgegengesetzte Richtungen bewegt werden.

Nachfolgend werden Ausführungsbeispiele der Erfindung anhand der beiliegenden Zeichnungen näher erläutert. Es zeigen:
- Figur 1: eine perspektivische Darstellung eines beweglichen Möbelteils mit daran angeordneter Ausführungsvariante einer erfindungsgemäßen Öffnungsvorrichtung,
- Figuren 2 und 3: die Teildarstellungen des hinteren rechten und linken Eckbereiches des als Schubkasten ausgebildeten beweglichen Möbelteils,
- Figur 4: eine perspektivische Explosionsdarstellung der Auslöse- und Öffnungsvorrichtung des Schubkastens,
- Figuren 5 bis 9: verschiedene Seiten- und Draufsichten auf die Ausführungsvariante der Öffnungsvorrichtung und des Schubkastens zur Darstellung des Bewegungsablaufs eines Öffnungsvorgangs,
- Figuren 10 und 11: unterschiedliche perspektivische Darstellungen des geöffneten Schubkastens,
- Figuren 12 bis 15: verschiedene perspektivische Darstellungen und Detailansichten eines als Schubkasten ausgebildeten beweglichen Möbelteils mit daran angeordneter weiterer Ausführungsvariante einer erfindungsgemäßen Öffnungsvorrichtung,
- Figuren 16 bis 20: mehrere Seiten- und Draufsichten des Schubkastens mit erfindungsgemäßer Ausführungsvariante der Öffnungsvorrichtung zur Darstellung des Bewegungsablaufs eines Öffnungsvorgangs,
- Figuren 21 und 22: unterschiedliche perspektivische Ansichten eines in einem Möbelkorpus angeordneten Schubkastens und einer weiteren Ausführungsvariante einer erfindungsgemäßen Öffnungsvorrichtung,
- Figur 23a: eine Seitensicht der in den Figuren 21 und 22 gezeigten Anordnung,
- Figur 23b: eine Draufsicht auf die in den Figuren 21 und 22 gezeigte Anordnung,
- Figur 24: eine perspektivische Ansicht der in Figur 21 gezeigten Öffnungsvorrichtung ohne Schubkasten,
- Figur 25: eine Explosionsdarstellung der Öffnungsvorrichtung aus Figur 24,
- Figur 26: eine Draufsicht auf die Öffnungsvorrichtung aus Figur 24 und
- Figur 27: eine Explosionsansicht der Öffnungsvorrichtung aus Figur 24 in einer Draufsicht.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Vorrichtung und anderer Teile. Diese Begriffe sind nicht einschränkend zu verstehen, das heißt, durch verschiedene Arbeitsstellungen oder die spiegelsymmetrische Auslegung oder dergleichen können sich diese Bezüge ändern.

In den Figuren 1 bis 11 ist eine erste Ausführungsvariante einer erfindungsgemäßen Vorrichtung zum Öffnen eines gegenüber einem Möbelkorpus 1 beweglichen Möbelteils 2 gezeigt, wobei das bewegliche Möbelteil 2 hier als Schubkasten ausgebildet ist. Denkbar ist die Verwendung einer solchen Öffnungsvorrichtung auch bei verschiebbaren oder schwenkbaren Möbeltüren oder dergleichen.

Der Schubkasten 2 ist dabei in bekannter Weise über Auszugsführungen 11 in dem Möbelkorpus 1 verschiebbar gelagert.

Die Ausführungsvariante der Öffnungsvorrichtung ist, wie beispielsweise in Figur 1 zu sehen ist, an der Rückseite eines Schubkastens 2 angeordnet. Die Vorrichtung besteht aus zwei Ausstoßvorrichtungen 6, die wie in Figur 10 und 11 gezeigt ist, im rückwärtigen Bereich einer Seitenwand eines Möbelkorpus 1 befestigt sind. Aus den Ausstoßvorrichtungen 6 steht in Richtung des beweglichen Möbelteils 2 ein Stößel 12 hervor, der wie aus dem Stand der Technik bekannt durch geringfügiges Eindrücken aktiviert wird und dann durch Federkraft aus dem Gehäuse der Ausstoßvorrichtung um eine gewisse Länge herausgestoßen wird und dabei das bewegliche Möbelteil in Öffnungsrichtung drückt. Das bewegliche Möbelteil 2 wird dabei ein Stück weit geöffnet, so dass ein Benutzer die Frontblende 3 des Schubkastens oder aber auch einer Möbeltür (nicht gezeigt) hintergreifen und vollständig öffnen kann.

Zur Auslösung der Ausstoßvorrichtungen 6 sind an der Rückseite des beweglichen Möbelteils 2 zwei Auslöseelemente 9 angeordnet, die über eine Stange 8 zueinander unverdrehbar miteinander gekoppelt sind. Die Stange 8 ist dabei über zwei Lagerböcke 10 vorzugweise im Bereich ihrer Enden an der Rückseite 5 oder der Stirnseite der Seitenzargen 4 derart gelagert, dass die Stange um ihre Längsachse drehbar ist. Die Auslöseelemente 9 sind auf die Enden der Stange 8 im Winkel 180° aufgesteckt und hier als sich radial in unterschiedliche Richtungen von der Stange weg in Richtung von der Rückseite des Möbelteils 2 erstreckende Paddel ausgebildet. Durch die Stange 8 sind die Auslöseelemente 9 im Sinne eines zweiarmigen Hebels leichtgängig bewegungsabhängig miteinander gekoppelt. Durch die stattfindende Kraftkopplung hat die Schwerkraft keinen Einfluss auf das betrachtete System, da durch die einseitige Anlage noch keine Auslösung des Ausstoßvorgangs erfolgt.

Wie beispielsweise in Figur 5a gezeigt, sind die Ausstoßvorrichtungen 6 in unterschiedlichen Höhen an dem Möbelkorpus angebracht. Dadurch ist gewährleistet, dass die Auslöseelemente 9 bei nur einseitigem Anschlag mit einer der Ausstoßvorrichtungen 6 soweit von der Ausstoßvorrichtung 6 nach hinten, d. h. hier in Richtung der Rückseite des Schubkastens 2 gedrückt werden, ohne ausgelöst zu werden, bis auch das zweite Auslöseelement 9 mit der zweiten Ausstoßvorrichtung 6 in Anschlag kommt und erst dann durch weiteres Drücken des Schubkastens in Richtung der Ausstoßelemente 6 eine gleichzeitige Auslösung der Ausstoßvorrichtungen 6 bewirkt wird.

Der Ablauf eines solchen Öffnungsvorgangs ist in den Figuren 5 bis 9 anschaulich dargestellt. Dabei ist in Figur 5 ein Zustand gezeigt, bei dem der Schubkasten 2 sich in seiner Schließposition befindet. In Figur 6 ist der Schubkasten leicht in den Möbelkorpus eingeschoben. Dabei berührt ein erstes Auslöseelement 9 eine der Ausstoßvorrichtungen. In den Figuren 7a und 7b ist der Schubkasten 2 noch ein Stück weiter in den Möbelkorpus 1 eingeschoben. Damit einher geht eine Verschwenkung der an der Stange 8 angeordneten Auslöseelemente 9 derart, dass nun beide Auslöseelemente 9 mit den beiden Ausstoßvorrichtungen 6 im Anschlag sind. Figur 8 zeigt den Schubkasten in einer Position, bei der der Schubkasten soweit in den Möbelkorpus 1 eingeschoben ist, dass die Ausstoßvorrichtungen 6 ausgelöst werden. Dies ist daran zu erkennen, dass die Stößel 12 der Ausstoßvorrichtung ganz in das Gehäuse der Ausstoßvorrichtungen eingedrückt sind. Figur 9 zeigt dann eine aus dem Möbelkorpus 1 um eine gewisse Distanz ausgestoßenen Schubkasten 2, wobei während des Ausstoßvorgangs beide Stößel 12 der Ausstoßvorrichtung 6 mit den an der Rückseite des Schubkastens 2 angebrachten Auslöseelementen 9 in Kontakt stehen.

Die Figuren 10 und 11 zeigen schließlich den weiter ausgezogenen Zustand des Schubkastens aus dem Möbelkorpus 1 mit aus den Ausstoßvorrichtungen 6 maximal ausgestoßenen Stößeln 12. Die Stößel 12 werden, wie aus dem Stand der Technik bekannt, erst beim Schließen des Schubkastens durch den Kontakt mit den Auslöseelementen 9 wieder eingedrückt.

Eine weitere Ausführungsvariante der Öffnungsvorrichtung ist in den Figuren 12 bis 20 gezeigt. Dabei sind die Ausstoßvorrichtungen in den Seitenzargen 4 des Schubkastens 2 eingelassen, wobei die Stößel 12 der Ausstoßvorrichtung 6 aus einer rückwärtigen Stirnseite der Seitenzargen 4 herausstehen. Denkbar ist auch bei besonders geringer Tiefe des Möbels, dass die Auslöseelemente auch in die Seitenzargen eintauchen können, um die Stößel 12 zu erreichen.

Die an der Stange 8 angeordneten Auslöseelemente 9 sind hier an einer im rückwärtigen Bereich des Möbelkorpus angeordneten Querstrebe 13 in den Lagerböcken 10 gelagert. Bei entsprechender Gestaltung der Lagerböcke 10 könnte die Stange 8 mit den Lagerböcken 10 auch direkt an der Rückwand des Möbelkorpus 1 oder an den Korpusseitenwänden gelagert sein.

Die Auslöseelemente 9 sind auch hier im Sinne eines zweiarmigen Hebels bewegungsabhängig miteinander gekoppelt. Demgemäß sind die Ausstoßvorrichtungen 6 in den Seitenzargen 4 des Schubkastens 2 in unterschiedlichen Höhen in die Seitenzarge eingelassen.

Der zum obigen Ausführungsbeispiel analog ablaufende Bewegungsablauf eines Öffnungsvorgangs ist für dieses Ausführungsbeispiel in den Figuren 16 bis 20 dargestellt.

Eine nochmals weitere Ausgestaltungsvariante der Öffnungsvorrichtung ist in den Figuren 21 bis 27 gezeigt. Hier ist die Ausstoßvorrichtung schwimmend gelagert. Die Öffnungsvorrichtung 14 besteht hier aus einer Ausstoßvorrichtung 20, aus der aus einer Seite eine Stange 21 hervorsteht. Die Stange 21 und die Ausstoßvorrichtung 20 sind an den voneinander abgewandten Enden mit jeweiligen Auslöseelementen 18 angekoppelt. Die Auslöseelemente 18 sind dabei auf einer Querstrebe 23 jeweils auf einem Zapfen 19 drehbar gelagert. Die Auslöseelemente 18 sind hier als Kreissektoren ausgebildet, die in ihrem Ursprung auf den Zapfen 19 gelagert sind. An dem einen Schenkelende der beiden Winkelstücke sind die Ausstoßvorrichtung 20 bzw. die aus der Ausstoßvorrichtung 20 hervorstehenden Stange 21 über ein Koppelglied 22 gelenkig angekoppelt und an dem Ende des anderen Schenkels der Auslöseelemente 18 ist jeweils ein in einem Gehäuse 15 gelagerter federbelasteter Stößel 16 angekoppelt. Die im Gehäuse 15 eingesetzte Feder dient zur Ausrichtung des Systems. Über sie wird das System in die Nullstellung gebracht.

Wird nun der Schubkasten 2 in den Möbelkorpus 1 von der Frontblende 3 her in den Möbelkorpus 1 hineingedrückt, so stößt die Rückseite des Schubkastens 2 je nach der Position, an der der Benutzer gegen die Frontblende 3 drückt, entweder gleichzeitig an beide Stößel 16 oder nur an einen der beiden Stößel 16 an. Im letzteren Fall wird durch das Eindrücken des beispielsweise in Figur 23b oberen Stößels 16 der untere Stößel 16 durch eine Bewegungsübertragung über die Öffnungsvorrichtung 14 in Richtung der Rückseite des Schubkastens 2 gedrückt, so dass auch hier erst durch beidseitigen Anschlag der Stößel 16 der Öffnungsvorrichtung 14 eine Auslösung der Ausstoßvorrichtung 20 erfolgen kann. Ist die Ausstoßvorrichtung 20 aktiviert, werden beide Stößel 16 gleichzeitig gegen die Rückseite des Schubkastens 2 gedrückt und so der Schubkasten 2 aus dem Möbelkorpus 1 heraus gestoßen.

Neben den hier beschriebenen Ausführungsvarianten ist auch denkbar, dass die Auslöseelemente 9 zusammen mit der Stange 8 als um die Stange 8 verschwenkbare Wippe ausgebildet sind oder dass zentral auf der Stange 8 ein weiteres Auslöseelement angeordnet ist, das eine einzige Ausstoßvorrichtung auslöst, sobald die an den Enden der Stange 8 montierten Auslöseelemente mit der Rückwand des Möbelkorpus 1 oder einem an dieser befestigten Anschlag im Anschlag sind.

Als nochmals weitere Ausführungsvariante ist denkbar, dass an der Stange 8 einseitig Zahnräder aufgesteckt sind und die Auslöseelemente als die Zahnräder übergreifende Gabelelemente mit jeweils einer an eine der Ausstoßvorrichtungen anlegbare Stirnseite ausgebildet sind, wobei die Innenseite jeweils eines der Gabelschenkel mit einer Verzahnung ausgebildet ist. Dadurch werden bei einer Drehung der Stange 8 die Auslöseelemente in entgegen gesetzte Richtung bewegt und sorgen so für einen Anschlag der Auslöseelemente mit beiden Ausstoßvorrichtungen, bevor die Ausstoßvorrichtungen ausgelöst werden können.

### Bezugszeichenliste

- Möbel: 1
- Möbelteil /Schubkasten: 2
- Frontblende: 3
- Seitenzarge: 4
- Rückseite: 5
- Ausstoßvorrichtung: 6
- Laufschiene: 7
- Stange: 8
- Auslöseelement: 9
- Lagerbock: 10
- Auszugsführung: 11
- Stößel: 12
- Querstrebe: 13
- Öffnungsvorrichtung: 14
- Gehäuse: 15
- Stößel: 16
- Feder: 17
- Auslöseelement: 18
- Zapfen: 19
- Ausstoßvorrichtung: 20
- Stange: 21
- Koppelglied: 22
- Querstrebe: 23

- Ausstoßrichtung: x

## Patentansprüche

1. Vorrichtung zum Öffnen eines gegenüber einem Möbelkorpus (1) beweglichen Möbelteils (2), insbesondere eines Schubkastens, aufweisend mindestens zwei Ausstoßvorrichtungen (6) und mindestens zwei voneinander beabstandete und bewegungsabhängig miteinander gekoppelte Auslöseelemente (9), die an einem beweglichen Möbelteil (2) oder an einem Möbelkorpus (1) zur Auslösung der mindestens zwei Ausstoßvorrichtungen (6) vorsehbar sind, wobei die mindestens zwei Ausstoßvorrichtungen (6) ausschließlich bei einem Anschlag mindestens zweier bewegungsabhängig miteinander gekoppelter Auslöseelemente (9) auslösbar sind, **dadurch gekennzeichnet, dass** die Auslöseelemente (9) über eine senkrecht zur Ausstoßrichtung (x) axial rotierbare Stange (8) verbunden sind, wobei die Stange (8) an einer Rückwand (5) eines beweglichen Möbelteils (2) oder an einem Möbelkorpus (1) oder an einer an einem Möbelkorpus (1) befestigten Strebe (13) montierbar ist, wobei die Auslöseelemente (9) im Sinne eines zweiarmigen Hebels verdrehsicher an der Stange (8) befestigt sind.

2. Vorrichtung nach Anspruch 1, **dadurch gekennzeichnet, dass** die zwei Ausstoßvorrichtungen (6) an einer einer Frontseite (3) des beweglichen Möbelteils (2) gegenüberliegenden Rückseite (5) des beweglichen Möbelteils (2) voneinander beabstandet montiert sind, wobei aus den Ausstoßvorrichtung (6) Stößel (12) hervorstehen, an die die Auslöseelemente (9) anlegbar sind.

3. Vorrichtung nach Anspruch 2, **dadurch gekennzeichnet, dass** die Ausstoßvorrichtungen (6) in oder an den Seitenzargen (4) des beweglichen Möbelteils (2) montiert sind, wobei die Stößel (12) der jeweiligen Ausstoßvorrichtung (6) über die einer Frontseite (3) des beweglichen Möbelteils (2) gegenüberliegenden Stirnseiten (5) der Seitenzargen (4) hervorstehen.

4. Vorrichtung nach Anspruch 1, **dadurch gekennzeichnet, dass** mindestens zwei Ausstoßvorrichtung (6) an Seiteninnenwänden des Möbelkorpus (1) voneinander beabstandet montiert sind, wobei aus den Ausstoßvorrichtung (6) Stößel (12) hervorstehen, an die die Auslöseelemente (9) anlegbar sind.

5. Vorrichtung nach einem der vorstehenden Ansprüche, **dadurch gekennzeichnet, dass** die Auslöseelemente (9) als auf die Stirnseiten der Stange (8) aufgesteckte und sich radial in unterschiedliche Richtungen erstreckende Paddel ausgebildet sind.

6. Vorrichtung nach einem der vorstehenden Ansprüche, **dadurch gekennzeichnet, dass** die Auslöseelemente (9) zusammen mit der Stange (8) als um die Stange (8) verschwenkbare Wippe ausgebildet sind.

7. Vorrichtung nach Anspruch 1, **dadurch gekennzeichnet, dass** an der Stange (8) endseitig Zahnräder aufgesteckt sind und die Auslöseelemente (9) als die Zahnräder übergreifende Gabelelemente mit jeweils einer an eine der Ausstoßvorrichtungen (6) anlegbare Stirnseite ausgebildet sind, wobei die Innenseite jeweils eines der Gabelschenkel mit einer Verzahnung ausgebildet ist, derart, dass bei einer Drehung der Stange (8) die Auslöseelemente (9) in entgegengesetzte Richtungen bewegt werden.

8. Vorrichtung zum Öffnen eines gegenüber einem Möbelkorpus (1) beweglichen Möbelteils (2), insbesondere eines Schubkastens, aufweisend eine Ausstoßvorrichtung (20) und mindestens zwei voneinander beabstandete und bewegungsabhängig miteinander gekoppelte Auslöseelemente (18), die an einem beweglichen Möbelteil (2) oder an einem Möbelkorpus (1) zur Auslösung der Ausstoßvorrichtung (20) vorsehbar sind, wobei die Ausstoßvorrichtung (20) ausschließlich bei einem Anschlag mindestens zweier bewegungsabhängig miteinander gekoppelter Auslöseelemente (18) auslösbar ist, wobei die Auslöseelemente (18) als in ihrem Ursprung in einer durch die Bewegungsrichtung (x) des bewegbaren Möbelteils (2) und die Längsachse einer Stange (8) aufgespannten Ebene drehbar montierte Winkelelemente ausgebildet sind, die an einem Ende mit der Stange (8) verbunden sind, wobei die Stange (8) axial verschiebbar montiert ist, **dadurch gekennzeichnet, dass** die Stange (8) längenverstellbar ausgebildet ist.

9. Vorrichtung nach Anspruch 8, **dadurch gekennzeichnet, dass** ein Teil der Stange (8) als Ausstoßvorrichtung (20) ausgebildet ist.

10. Möbel, aufweisend einen Möbelkorpus (1) und mindestens ein gegenüber dem Möbelkorpus (1) bewegliches Möbelteil (2), **gekennzeichnet durch** eine Öffnungsvorrichtung gemäß einem oder mehreren der vorstehenden Ansprüche.

## Claims

1. An apparatus for opening a furniture part (2) which is movable in relation to a furniture body (1), especially a drawer, comprising at least two ejector apparatuses (6) and at least two release apparatuses (9) which are spaced from each other, and are coupled to each other dependent on the movement, and which can be provided on a movable furniture part (2) or a furniture body (1) for triggering the at least two ejector apparatuses (6), wherein the at least two ejector apparatuses (6) can only be triggered during impact of at least two release elements (9) which are coupled to each other dependent on the movement, **characterized in that** the release elements (9) are connected via a rod (8) which is axially rotatable perpendicularly to the ejection direction (X), wherein the rod (8) can be mounted on a rear wall (5) of a movable furniture part (2) or a furniture body (1) or a strut (13) fixed to a furniture body (1), wherein the release elements (9) are fixed in a twist-proof manner to the rod (8) within the terms of a two-arm lever.

2. An apparatus according to claim 1, **characterized in that** the two ejector apparatuses (6) are mounted spaced from each other on a rear side (5) of the movable furniture part (2) which is opposite of a front side (3) of the movable furniture part (2), wherein lugs (12) protrude from the ejector apparatuses (6) on which the release elements (9) can be placed.

3. An apparatus according to claim 2, **characterized in that** the ejector apparatuses (6) are mounted in or on the lateral frames (4) of the movable furniture part (2), wherein the lugs (12) of the respective ejector apparatus (6) protrude beyond the face ends (5) of the lateral frames (4) which are opposite a front side (3) of the movable furniture part (2).

4. An apparatus according to claim 1, **characterized in that** at least two ejector apparatuses (6) are mounted spaced from each other on inner side walls of the furniture body (1), wherein lugs (12) protrude from the ejector apparatuses (6), on which the release elements (9) can be placed.

5. An apparatus according to one of the preceding claims, **characterized in that** the release elements (9) are formed as paddles which are inserted onto the face ends of the rod (8) and extend radially in different directions.

6. An apparatus according to one of the preceding claims, **characterized in that** the release elements (9) are formed together with the rod (8) as a rocker which can be pivoted about the rod (8).

7. An apparatus according to claim 1, **characterized in that** the gearwheels are placed on the rod (8) at the end side and the release elements (9) are formed as fork elements engaging beyond the gearwheels with one respective face end which can be placed on one of the ejector apparatuses (6), wherein the inner side of a respective one of the fork legs is formed with a toothing, such that during a rotation of the rod (8) the release elements (9) are moved in opposite directions.

8. An apparatus for opening a furniture part (2), especially a drawer, which is movable in relation to a furniture body (1), comprising an ejector apparatus (20) and at least two mutually spaced release elements (18) which are coupled to each other dependent on the movement and which can be provided on a movable furniture part (2) or on a furniture body (1) for triggering the ejector apparatus (20), wherein the ejector apparatus (20) can be triggered exclusively upon impact of at least two release elements (18) which are coupled to each other dependent on the movement, wherein the release elements (18) are formed as angle elements which are rotatably mounted originally in a plane formed by the direction of movement (X) of the movable furniture part (2) and the longitudinal axis of a rod (8), which angle elements are connected at one end to the rod (8), wherein the rod (8) is mounted in an axially displaceable manner, **characterized in that** the rod (8) is formed to be adjustable in its length.

9. An apparatus according to claim 8, **characterized in that** a part of the rod (8) is formed as an ejector apparatus (20).

10. A piece of furniture, comprising a furniture body (1) and at least one furniture part (2) which is movable in relation to the furniture body (1), **characterized by** an opening apparatus according to one or several of the preceding claims.

## Revendications

1. Dispositif pour ouvrir une partie de meuble (2) déplaçable par rapport à un corps de meuble (1), en particulier un tiroir, présentant au moins deux dispositifs d'éjection (6) et au moins deux éléments déclencheurs (9) distants l'un de l'autre et couplés entre eux de façon à se déplacer ensemble, qui peuvent être prévus sur une partie de meuble déplaçable (2) ou sur un corps de meuble (1) pour déclencher les au moins deux dispositifs d'éjection (6), les au moins deux dispositifs d'éjection (6) pouvant être déclenchés uniquement quand au moins deux éléments déclencheurs (9) couplés entre eux de façon à se déplacer ensemble viennent en butée, **caractérisé en ce que** les éléments déclencheurs (9) sont reliés par une barre (8) capable de rotation axiale perpendiculairement au sens d'éjection (x), laquelle barre (8) peut être montée sur une paroi arrière (5) d'une partie de meuble déplaçable (2) ou sur un corps de meuble (1) ou sur une entretoise (13) fixée à un corps de meuble (1), les éléments déclencheurs (9) étant fixés à la barre (8) en empêchant leur torsion de façon à former un levier à deux bras.

2. Dispositif selon la revendication 1, **caractérisé en ce que** les deux dispositifs d'éjection (6) sont montés sur une face avant (3) de la partie de meuble déplaçable (2) faisant face à la face arrière (5) de la partie de meuble déplaçable (2) à distance l'un de l'autre, des poussoirs (12) sur lesquels les éléments déclencheurs (9) peuvent être appuyés dépassant du dispositif éjecteur (6).

3. Dispositif selon la revendication 2, **caractérisé en ce que** les dispositifs d'éjection (6) sont montés dans ou sur les châssis latéraux (4) de la partie de meuble déplaçable (2), les poussoirs (12) de chaque dispositif éjecteur (6) dépassant des faces frontales (5) des châssis latéraux (4) faisant face à une face avant (3) de la partie de meuble déplaçable (2).

4. Dispositif selon la revendication 1, **caractérisé en ce qu'**au moins deux dispositifs éjecteurs (6) sont montés sur des parois latérales intérieures du corps de meuble (1) à distance l'un de l'autre, des poussoirs (12) sur lesquels les éléments déclencheurs (9) peuvent être appuyés dépassant du dispositif éjecteur (6).

5. Dispositif selon l'une des revendications précédentes, **caractérisé en ce que** les éléments déclencheurs (9) sont conçus comme des palettes emboîtées sur les faces frontales de la barre (8) et s'étendant dans le sens radial dans différentes directions.

6. Dispositif selon l'une des revendications précédentes, **caractérisé en ce que** les éléments déclencheurs (9) sont conformés avec la barre (8) comme une bascule pouvant pivoter autour de la barre (8).

7. Dispositif selon la revendication 1, **caractérisé en ce que** des roues dentées sont emboîtées sur la barre (8) et les éléments déclencheurs (9) sont conformés comme des éléments de fourche entourant les roues dentées avec chacun une face frontale pouvant s'appuyer sur l'un des dispositifs éjecteurs (6), la face intérieure de chacun des bras de fourche étant munie d'une denture de telle sorte qu'une rotation de la barre (8) entraîne le déplacement des éléments déclencheurs (9) dans des directions opposées.

8. Dispositif pour ouvrir une partie de meuble (2) déplaçable par rapport à un corps de meuble (1), en particulier un tiroir, présentant un dispositif éjecteur (20) et au moins deux éléments déclencheurs (18) distants l'un de l'autre et couplés entre eux de façon à se déplacer ensemble, qui peuvent être prévus sur une partie de meuble déplaçable (2) ou sur un corps de meuble (1) pour déclencher le dispositif éjecteur (20), dans lequel le dispositif éjecteur (20) peut être déclenché uniquement quand au moins deux éléments déclencheurs (18) couplés entre eux de façon à se déplacer ensemble viennent en butée, les éléments déclencheurs (18) étant conformés comme des équerres montées de façon pivotante à leur origine dans un plan défini par la direction de mouvement (x) de la partie de meuble déplaçable (2) et l'axe longitudinal d'une barre (8), qui sont reliées à une extrémité à la barre (8), laquelle barre (8) est montée de façon coulissante dans le sens axial, **caractérisé en ce que** la barre (8) est conçue de façon réglable en longueur.

9. Dispositif selon la revendication 8, **caractérisé en ce qu'**une partie de la barre (8) est conformée comme un dispositif éjecteur (20).

10. Meuble présentant un corps de meuble (1) et au moins une partie de meuble (2) déplaçable par rapport au corps de meuble (1), **caractérisé en ce qu'**il comporte un dispositif d'ouverture selon une ou plusieurs des revendications précédentes.
